# EUROPÄISCHE PATENTSCHRIFT

(11) **EP 2 442 322 B1**
(45) Veröffentlichungstag und Bekanntmachung des Hinweises auf die Patenterteilung: **05.12.2012**
(21) Anmeldenummer: 10187705.8
(22) Anmeldetag: 15.10.2010
(51) Int. Cl.: H01F 27/32

(54) **Öltransformatorisolationsmodul**
Oil transformer isolation module
Module d'isolation de transformateur d'huile

(43) Veröffentlichungstag der Anmeldung: 18.04.2012
(73) Patentinhaber: ABB Technology AG, 8050 Zürich (CH)
(72) Erfinder: Brendel, Hartmut, 06120 Halle (DE)
(74) Vertreter: Partner, Lothar

(56) Entgegenhaltungen:
- DE-B1- 1 563 479
- US-A- 3 302 149

## Beschreibung

Die Erfindung betrifft ein Öltransformatorisolationsmodul nach dem Oberbegriff des Anspruchs 1. Solche elektrisch isolierende Strukturen sind aus 3 302 149 bekannt.

Es ist allgemein bekannt, dass Hochspannungstransformatoren oder auch Hochspannungsdrosseln, beispielsweise mit einer oberspannungsseitigen Nennspannung von 220kV oder 380kV, einer Nennleistung von >100MVA und einem Gewicht von 200t oder höher, zu Isolations- und Kühlzwecken zumeist in einem mit Öl gefüllten Transformatorkessel angeordnet sind, wobei das Öl sowohl der Isolation als auch der verbesserten Kühlung dient. Der Abstand des Hochspannungstransformators von der inneren Wandung des Ölkessels ist im Wesentlichen durch isolationstechnische Aspekte bedingt, also letztendlich von dem Abstand eines potentialbehafteten Bereiches zu einem geerdeten oder mit einem anderen potentialbehafteten Bereich sowie der geometrischen Form der gegeneinander zu isolierenden Komponenten. Je nach vorgegebenen Randbedingungen kann jedoch ein Mindestisolationsabstand erforderlich sein, welcher den Ölkessel unnötig groß werden lässt beziehungsweise, welcher überhaupt nicht zur Verfügung steht.

Daher ist es üblich, in isolationstechnisch besonders kritischen Bereichen innerhalb des ölgefüllten Transformatorkessels wandähnliche sogenannte Isolationsbarrieren anzuordnen, durch welche die nur begrenzt belastbaren Isolierstrecken im Öl so unterteilt oder angeordnet werden, dass ein maximaler Spannungsgradient nicht überschritten wird. Dies bietet den Vorteil, dass der ölgefüllte Raum zwischen Transformator und Kesselwandung nicht unnötig groß auszuführen ist. Derartige Barrieresysteme weisen zumeist massive Platten aus Presspan auf, welche an einer komplexen Haltekonstruktion entsprechend den individuellen Anforderungen innerhalb des Transformatorkessels angeordnet sind.

Nachteilig ist jedoch, dass derartige Barrieresysteme sehr unflexibel und schwierig zu montieren sind und bezüglich der zu realisierenden Geometrien letztendlich auf eine Plattenform begrenzt sind, wodurch gegebenenfalls auch nur isolationstechnisch nicht optimale Anordnungen ermöglicht sind. Weiterhin müssen Barrieresysteme vor deren Verbau im Transformator unter Wärmeeinwirkung in Vakuum getrocknet werden, wodurch sich herkömmliche Barrierensysteme verwerfen, so dass sie oft die isolationstechnischen Anforderungen nicht mehr erfüllen.

Ausgehend von diesem Stand der Technik ist es Aufgabe der Erfindung, eine Öltransformatorisolation mit verbesserter Isolationsfähigkeit bereitzustellen, welche besonders flexibel im Design und formstabil gegenüber den Trocknungsprozessen ist.

Diese Aufgabe wird gelöst durch den Gegenstand des Anspruchs 1.

Die Grundidee der Erfindung besteht darin, anstelle einer massiven Pressspanbarriere eine Barriere mit Hohlräumen zu verwenden, welche beim Betrieb des Transformators komplett mit Öl gefüllt sind. Jeder Pfad längs einer den kürzesten Durchschlagsweg bestimmenden Oberflächennormalen durch ein so gebildetes Öltransformatorisolationsmodul verläuft nicht ausschließlich in festem Isolationsmaterial, vielmehr sind die Hohlräume durch die Wellenform der dritten Lage derart ausgestaltet, dass stets ein Teil des Pfades auch durch Öl verläuft. Bedingt durch die verschiedenen Isolationsfähigkeiten von Öl und festem Isolationsstoff wie Pressspan in Kombination mit deren unterschiedlichen Dielektrizitätskonstanten und daraus resultierenden Verdrängungen des elektrischen Feldes ergibt sich so eine insgesamt höhere Isolationsfähigkeit bei gleicher Dicke. Ein rein durch festen Isolationsstoff verlaufender Pfad folgt bei einem erfindungsgemäßen Öltransformatorisolationsmodul abschnittsweise der Wellenform der dritten Lage und ist daher schräg und gegenüber dem kürzesten Pfad längs einer Flächennormalen entsprechend länger, so dass sich auch diesbezüglich eine verbesserte Isolationsfähigkeit ergibt.

Voraussetzung für eine erfindungsgemäße Isolationsfähigkeit eines Öltransformatorisolationsmoduls im Betrieb ist jedoch, dass dessen Hohlräume komplett mit Öl geflutet und Lufteinschlüsse vermieden sind. Hierzu sind alle Hohlräume so auszugestalten, dass sie zumindest von einer, vorzugsweise von zwei Seiten flutbar sind. Selbstverständlich lässt sich anstelle des bewährten flüssigen Isolationsmittels Öl auch ein anderes geeignetes flüssiges Isolationsmittel verwenden. Eine Flutung eines Öltransformatorisolationsmoduls mit Öl erfolgt durch dessen offene Seitenkanten, in welche die durch die gewellte dritte Lage entstandenen Hohlräume sozusagen als Kanäle münden. Vorzugsweise ist ein Öltransformatorisolationsmodul daher derart innerhalb eines Ölkessels anzuordnen, dass die durch die Hohlräume gebildeten Kanäle in vertikaler Richtung verlaufen, also von unten nach oben. Auf diese Weise können sich in den Kanälen noch befindliche Lufteinschlüsse einfach nach oben entweichen, wenn ein Öltransformatorisolationsmodul in Öl getaucht ist. Durch ein Ziehen eines Vakuums lassen sich besonders zuverlässig eventuelle Lufteinschlüsse auch aus waagerecht angeordneten durch Hohlräume gebildete Kanäle entfernen.

Um eine mechanische Stabilität eines Öltransformatorisolationsmoduls zu gewährleisten ist die Verwendung eines mechanisch festen Isolationsmaterials zur Bildung der drei Lagen notwendig. Hier hat sich insbesondere in der Kombination mit dem Isolationsmittel Öl das Isolationsmaterial Pressspan oder ein anderes entsprechend hartes Material auf Zellstoffbasis bewährt. Gänzlich ungeeignet ist hingegen ein weiches Zellstoffmaterial wie Pappe. In dem Verbund der ersten bis dritten Lage ergibt sich somit eine hohe mechanische Stabilität eines Öltransformatorisolationsmoduls. Es sei in diesem Zusammenhang noch einmal darauf hingewiesen, dass eine Verwerfung eines Öltransformatorisolationsmoduls aufgrund dessen schichtartigen Aufbaus ausgeschlossen oder zumindest deutlich reduziert ist. So ist es beispielsweise auch möglich, eine flächige Isolationsbarriere mit einem flächigen Isolationsmodul von einigen Quadratmetern Oberfläche aufzubauen, welches entlang der gesamten Fläche einen konstanten Abstand von einigen Millimetern, beispielsweise 10mm oder 20mm, zu einer flächigen zu isolierenden Komponente aufweist. Durch eventuelle Verwerfung der Barriere entstehende Variationen des Abstandes würden nämlich das Isolationsvermögen der Anordnung reduzieren, auch und gerade wenn der Abstand dadurch stellenweise größer wird als der gewünschte Abstand.

In einer besonders bevorzugten Ausgestaltung des erfindungsgemäßen Öltransformatorisolationsmoduls ist die dritte Lage zumindest bereichsweise trapezähnlich gewellt. Dies bietet eine verbesserte flächige Verbindungsmöglichkeit der durch die Trapezform gebildeten Plateaus der dritten gewellten Lage mit den angrenzenden ebenen ersten und zweiten Lagen, was sich zudem auch positiv auf die Isolationsfähigkeit des Öltransformatorisolationsmoduls auswirkt. Darüber hinaus ist die mechanische Stabilität durch die nunmehr annähernd gerade Strebenform der Trapezseiten zwischen erster und dritter Lage vorteilhaft gesteigert.

Entsprechend einer weiteren Ausgestaltungsvariante eines erfindungsgemäßen Öltransformatorisolationsmoduls sind wenigstens eine weitere ebene Lage und eine damit verbundene weitere gewellte Lage zwischen der ersten und zweiten Lage angeordnet, so dass sich eine alternierende Abfolge von ebenen und gewellten Lagen ergibt. Diese mehrlagige Struktur steigert in vorteilhafter Weise sowohl die elektrische Isolationsfähigkeit als auch die mechanische Stabilität. Die Anzahl der alternierenden Lagen kann im Extremfall durchaus auch zwanzig oder höher sein, so dass sich bei einer sehr kleinen quadratischen Grundfläche eines Öltransformatorisolationsmoduls von beispielsweise 10cm Kantenlänge und entsprechend vielen Lagen ein vertikales Stützelement mit hervorragenden Isolationseigenschaften bilden lässt. Üblicherweise weist ein Öltransformatorisolationsmodul jedoch drei oder maximal fünf Lagen und eine Grundfläche von einem Quadratmeter oder höher auf, um in seiner eigentlichen Funktion als Barrierewand einsetzbar zu sein.

Entsprechend einer weiteren Ausgestaltungsform entspricht das erste Isolationsmaterial dem zweiten Isolationsmaterial, abgesehen von der Wellenform. Hierdurch ist die Fertigung eines Öltransformatorisolationsmoduls vereinfacht. Unterschiede im Isolationsmaterial könnten beispielsweise in dessen Dicke, beispielsweise 1mm bis 4mm, oder in dessen Flexibilität begründet sein, wobei Pressspanvarianten eine jeweils bevorzugte Ausführungsform sind.

In einer besonders bevorzugten Ausführungsvariante entspricht die Höhe der durch die gewellte Form gebildeten Hohlräume wenigstens der doppelten Dicke des ungewellten zweiten Isolationsmaterials, wobei auch eine vier- oder sechsfache Dicke durchaus geeignet sein kann. Hierdurch ist sichergestellt, dass jeder längs einer Oberflächennormalen durch das Öltransformatorisolationsmodul verlaufende Isolationspfad zu einem Mindestanteil durch Öl verläuft, wodurch die Isolationsfähigkeit vorteilhaft gesteigert und die Verdrängung des elektrischen Feldes infolge der höheren Permittivität des Pressspans minimiert ist. Das Isolationsmodul bildet dabei ein Barrierensystem aus, welches durch seine Formstabilität auch nach thermischen und vakuumtechnischen Prozessen vorteilhaft am zu isolierenden Bauteil direkt anliegt.

Gemäß einer bevorzugten Variante verlaufen die Hohlräume beziehungsweise die durch die Hohlräume gebildeten Kanäle parallel zu einer Ausrichtungsachse wobei das Isolationsmodul zumindest bereichsweise um eine hierzu parallele Biegeachse gebogen ist. Die Lagenstruktur eines Öltransformatorisolationsmoduls ermöglicht es auf einfache Weise, auch gebogene Konturabschnittte zu realisieren. Seine hohe mechanische Festigkeit erreicht ein Öltransformatorisolationsmodul erst im Lagenverbund, so dass zuerst die Einzellagen in die gewünschte Form zu bringen sind, bevor beispielsweise unter Aufbringen eines Pressdruckes ein Verbund gebildet wird. Hierbei ist eine Biegung der gewellten dritten Lage parallel zur Ausrichtungsachse die mechanisch sinnvollste Variante. Ein geeignetes Verbindungsmittel ist ein hochspannungsbeständiger Klebstoff wie zum Beispiel Kasein. Die so sehr einfach herzustellenden Formteile ermöglichen eine bedarfsgerechte Anpassung von deren Geometrie an die jeweiligen isolationstechnischen Anforderungen innerhalb eines Öltransformators. So ist es beispielsweise ohne weiteres möglich, ein hohlzylindrisches Öltransformatorisolationsmodul zu fertigen, welches beispielsweise in einem Ausleitungsdom eines Öltransformatorkessels platziert werden kann. Seine gewünschte Isolationsfähigkeit erreicht ein Isolationsmodul erfindungsgemäß erst dann, wenn alle Hohlräume mit Öl oder einem anderen geeigneten flüssigen Isolationsmittel gefüllt sind.

Gemäß einer weiteren bevorzugten Ausgestaltungsform eines erfindungsgemäßen Öltransformatorisolationsmoduls ist wenigstens eine seitliche Kante einer gewellten Lage gegenüber den angrenzenden Lagen nach innen versetzt ist, so dass eine Nut gebildet ist. Diese Nut kann nämlich in vorteilhafter Weise genutzt werden, um eine Verbindung mit der Nut eines weiteren Öltransformatorisolationsmoduls herzustellen und so ein modulares Bausteinsystem aus Standardmodulen bereitzustellen.

Demgemäß sind entsprechend einer Anordnungsvariante von Öltransformatorisolationsmodulen zwei jeweils wenigstens eine Nut aufweisende Öltransformatorisolationsmodule nutseitig nebeneinander angeordnet, wobei durch aneinander grenzende Nuten ein gemeinsamer Nuthohlraum gebildet ist. Die beiden Öltransformatorisolationsmodule sind dabei durch ein in der Form auf den gemeinsamen Nuthohlraum angepasstes und in diesem angeordnetes weiteres Öltransformatorisolationsmodul miteinander verbunden. Würden als Verbindungselement nämlich ein massives Isolationselement verwendet, würde dies zu einer Isolationsschwachstelle der verbundenen Module an ihrer Verbindungsstelle führen, weil hier der isolationstechnische Vorteil der ölgefüllten Hohlräume gerade nicht realisiert wäre. Durch die Verwendung eines Öltransformatorisolationsmoduls zur Verbindung zweier weiterer Öltransformatorisolationsmodule ist jedoch gewährleistet, dass auch an der Verbindungsstelle eine hinreichend hohe Isolationsfähigkeit gegeben ist.

Aus einem derartigen modularen System lassen sich in vorteilhafter Weise aus geometrischen Grundmodulen verschiedenste Anordnungen zusammensetzen, beispielsweise mehrere zumindest abschnittsweise gebogene Öltransformatorisolationsmodule zu einer ringförmigen Struktur, welche dann beispielsweise isolationstechnisch kritische Komponenten eines Öltransformators, beispielsweise innerhalb eines Doms eines Ölkessels, axial umschließen. Hierbei ist je nach Anforderungen sowohl eine eher rechteckige oder auch eine eher kreisförmige Struktur denkbar, welche sich einfach segmentartig um eine Komponente anordnen lässt, was bei einer nicht-modularen Ringstruktur nicht möglich wäre. Derartige Ringstrukturen sind in besonders einfacher Weise auch aus vier völlig gleichen Segmenten realisierbar, was die Herstellung vereinfacht. Es ist aber auch jedwede andere Kombination denkbar, beispielsweise auch treppenähnlich oder U-förmig. Selbstverständlich sind scharfe Kanten zu vermeiden und mit einem entsprechenden Biegeradius auszuführen, beispielsweise 5cm.

Ein Öltransformator mit Ölkessel und wenigstens einem erfindungsgemäßen Öltransformatorisolationsmodul oder einer Anordnung von Öltransformatorisolationsmodulen kann somit auch in besonders vorteilhafter Weise mit einem etwas kleineren Ölkessel gefertigt werden.

Weitere vorteilhafte Ausgestaltungsmöglichkeiten sind den weiteren abhängigen Ansprüchen zu entnehmen.

Anhand der in den Zeichnungen dargestellten Ausführungsbeispiele sollen die Erfindung, weitere Ausführungsformen und weitere Vorteile näher beschrieben werden.

Es zeigen:
- Fig. 1: einen Schnitt durch ein ölgefülltes Öltransformatorisolationsmodul,
- Fig. 2: einen Schnitt durch zwei verbundene Öltransformatorisolationsmodule sowie
- Fig.3: einen Schnitt durch zwei weitere verbundene Öltransformatorisolationsmodule
- Fig. 4: einen Schnitt durch vier weitere verbundene Öltransformatorisolationsmodule

Fig. 1 zeigt einen Schnitt 10 durch einen Abschnitt eines ölgefüllten Öltransformatorisolationsmoduls. Eine erste ebene Lage 12 aus einem ersten Isolationsmaterial ist an mehreren Verbindungsstellen, von denen eine exemplarisch mit der Bezugsziffer 22 bezeichnet ist, mit einer dritten gewellten Lage 16 eines zweiten Isolationsmaterials verbunden. Die andere Seite der dritten gewellten Lage 16 ist mit einer zweiten ebenen Lage 14 eines ersten Isolationsmaterials an weiteren Verbindungsstellen 24 verbunden, so dass zwischen den ebenen Lagen 12, 14 und der gewellten Lage 16 Hohlräume 18, 20 gebildet sind, welche in der Fig. als mit Öl 26 gefüllt angedeutet sind. Diese sind an den seitlichen Kanten des Öltransformatorisolationsmoduls offen und weisen eine kanalähnliche Form auf. Damit ist sichergestellt, dass jeder Kanal über die seitlichen Kanten mit einem flüssigen Isolationsmedium, in diesem Beispiel Öl 26, flutbar ist. Ein Öltransformatorisolationsmodul weist nämlich nur dann seine volle elektrische Isolationsfähigkeit auf, wenn alle Hohlräume komplett mit einem entsprechenden flüssigen Isolationsmedium gefüllt sind und keine luftgefüllten Bereiche mehr vorhanden sind. Als Isolationsmaterialien sind insbesondere Materialvarianten von Pressspan oder einem anderen stabilen Zellstoffmaterial geeignet, wobei die Dicke einer jeweiligen ersten beziehungsweise zweiten Lage beispielsweise 2mm bis 5mm betragen kann und die Dicke einer gewellten dritten Lage beispielsweise 10mm bis 20mm, wobei sich letzterer Wert aus einer eigentlichen Materialdicke 30 und einer Höhe 28 eines jeweiligen Hohlraums 18, 20 zusammensetzt. In nicht ölbefülltem Zustand ist dieser Aufbau besonders leichtgewichtig, so dass ein derartiges Modul im Vergleich zu einer massiven Isolationsbarrierewand beispielsweise bei der Montage in einen Ölkessel eines zu fertigenden Öltransformators besonders einfach zu handhaben ist.

Durch eine trapezähnliche Form der gewellten Lage 16 ist eine flächige Kontaktierung 22, 24 der ersten 12 und zweiten 14 Lage mit der dritten Lage 16 an den somit abgeplatteten Flächen ermöglicht, was sich im Vergleich zu einer sinusähnlichen Wellenform aufgrund der größeren Kontaktfläche sowohl positiv auf die mechanische Stabilität des Öltransformatorisolationsmoduls auswirkt als auch auf dessen Isolationsfähigkeit. Der durch die Trapezform gebildete schräge Verbindungssteg läuft nämlich in einem fest definierten Winkel auf die erste Lage 12 zu und nicht wie bei einer Sinusform in einem beliebig spitzen Winkel, durch welchen die angrenzenden kanalähnlichen Hohlräume 18, 20 im Verbindungsstellenbereich entsprechend spitz ausgeprägt und schwer mit Öl zu füllen wären, was sich beides negativ auf das Isolationsvermögen auswirkt. Die Verbindungsstellen 22, 24 können beispielsweise mit einem geeigneten hochspannungsbeständigen Klebstoff wie Kasein realisiert sein.

Fig. 2 zeigt einen Schnitt 40a durch zwei Öltransformatorisolationsmodule 42, 44, welche ihrerseits an einer ihrer Seitenkanten eine Nut aufweisen, durch welche ein jeweiliger Nuthohlraum 46, 48 gebildet ist. Fertigungstechnisch ist die jeweilige Nut durch ein Versetzen oder Verkürzen der gewellten Lage nach innen realisiert, so dass die beiden äußeren Lagen entsprechend vorstehen. Die beiden Öltransformatorisolationsmodule 42, 44 sind nutseitig nebeneinander angeordnet, so dass durch die beiden Nuthohlräume 46, 48 ein gemeinsamer Nuthohlraum gebildet ist, wie in dem Schnitt 40a dargestellt. Der Schnitt 40b entspricht dem Schnitt 40a, jedoch ist hier anstelle der Nuthohlräume an deren Position ein drittes Öltransformatorisolationsmodul gezeigt, welches formschlüssig in dem gemeinsamen Nuthohlraum angeordnet ist und die beiden anderen Öltransformatorisolationsmodule miteinander verbindet. Auch das dritte Öltransformatorisolationsmodul 50 weist eine erfindungsgemäße Lagenstruktur mit kanalähnlichen Hohlräumen auf, wodurch es gegenüber einem entsprechend massiv ausgeführten Modul eine verbesserte Isolationsfähigkeit aufweist. Daher ist in vorteilhafter Weise vermieden, dass die damit verbundenen Öltransformatorisolationsmodule an der Verbindungsstelle eine verringerte Isolationsfähigkeit aufweisen. Die Tiefe einer Nut sollte beispielsweise dem Zwei - Sechsfachen der Dicke der gewellten Lage entsprechen, um eine mechanisch hinreichend stabile Verbindung zu gewährleisten.

Fig. 3 zeigt einen Schnitt 60 durch zwei weitere verbundene Öltransformatorisolationsmodule 62, 64, welche in Öl 70 angeordnet sind. Diese weisen eine jeweils halbschalenförmige Struktur auf und bilden in zusammengesetztem Zustand ein hohlzylindrisches Element, welches sich um eine Rotationsachse 72 erstreckt. Beide Öltransformatorisolationsmodule 62, 64 weisen an ihren jeweiligen beiden geraden Kanten eine Nut auf und sind derart gegeneinander angeordnet, dass die jeweils gegenüber liegenden Nuten jeweils einen gemeinsamen Nuthohlraum bilden. In diesen Nuthohlräumen sind jeweils ein etwas dünneres sechstes 66 und ein siebtes 67 Öltransformatorisolationsmodul angeordnet, durch welche die beiden weiteren Öltransformatorisolationsmodule 62, 64 formschlüssig verbunden sind. Es sei noch ausdrücklich erwähnt, dass die erfindungsgemäße Lagenstruktur mit flutbaren Hohlräumen in dieser Fig. nicht dargestellt ist, sie jedoch als vorhanden und mit Öl 70 geflutet anzunehmen ist.

Die beiden Öltransformatorisolationsmodule 62, 64 sind vorzugsweise in einer entsprechend halbzylinderähnlichen Form hergestellt, wobei zuerst jede einzelne Lage in die gewünschte Form gebracht, abschnittsweise mit einem Klebstoff versehen und mit der oder den jeweils angrenzenden Lagen verbunden wurde. Eine Aushärtung des Klebstoffes erfolgt vorzugsweise unter erhöhtem Druck bei einer erhöhten Temperatur, beispielsweise in einem Ofen. Wie bei lagenartigen Verbundwerkstoffen üblich, weisen diese nach Bildung des Verbundes eine extreme Festigkeit bei gleichzeitig geringem Gewicht auf.

Fig. 4 zeigt einen Schnitt durch vier gleichartige Öltransformatorisolationsmodule, welche mittels vier weiterer Öltransformatorisolationsmodule zu einer rechteckigen Ringstruktur verbunden sind, wobei hier die Ecken jeweils einen Biegeradius aufweisen.

### Bezugszeichenliste

- 10: Schnitt durch ein ölgefülltes Öltransformatorisolationsmodul
- 12: erste ebene Lage
- 14: zweite ebene Lage
- 16: dritte gewellte Lage
- 18: erster Hohlraum
- 20: zweiter Hohlraum
- 22: erste Verbindungsstelle
- 24: zweite Verbindungsstelle
- 26: Öl
- 28: Höhe eines Hohlraums
- 30: Dicke des zweiten Isolationsmaterials
- 40a,b: Schnitt durch zwei verbundene Öltransformatorisolationsmodule
- 42: erstes Öltransformatorisolationsmodul
- 44: zweites Öltransformatorisolationsmodul
- 46: erster Nuthohlraum
- 48: zweiter Nuthohlraum
- 50: drittes Öltransformatorisolationsmodul
- 60: Schnitt durch zwei weitere verbundene Öltransformatorisolationsmodule
- 62: viertes Öltransformatorisolationsmodul
- 64: fünftes Öltransformatorisolationsmodul
- 66: sechstes Öltransformatorisolationsmodul
- 68: siebtes Öltransformatorisolationsmodul
- 70: Öl
- 72: Rotationsachse
- 80: Schnitt durch vier verbundene Öltransformatorisolationsmodule

## Patentansprüche

1. Öltransformatorisolationsmodul (10, 42, 44, 50, 62, 64, 66, 68) mit wenigstens einer ersten (12) flächigen und einer zweiten (14) dazu benachbarten und überwiegend parallelen Lage aus einem mechanisch festen, flächigen ersten Isolationsmaterial, wobei
die erste (12) und die zweite (14) Lage Isolationsmaterial mit einer dritten dazwischen angeordneten, gewellten Lage (16) aus einem mechanisch festen, flächigen, zweiten Isolationsmaterial verbunden (22, 24) und beabstandet sind, wobei die dritte Lage (16) seitliche Kanten aufweist und derart gewellt ist, dass alle durch die gewellte Form gebildeten Hohlräume (18, 20) über die seitlichen Kanten komplett mit einer Flüssigkeit (26, 70) flutbar sind, **dadurch gekennzeichnet dass** die Höhe (28) der durch die gewellten Form gebildeten Hohlräume (18, 20) wenigstens der doppelten Dicke (30) des ungewellten zweiten Isolationsmaterials entspricht.

2. Öltransformatorisolationsmodul nach Anspruch 1, **dadurch gekennzeichnet, dass** die dritte Lage (16) zumindest bereichsweise trapezähnlich gewellt ist.

3. Öltransformatorisolationsmodul nach einem der Ansprüche 1 oder 2, **dadurch gekennzeichnet, dass** wenigstens eine weitere flächige Lage und eine damit verbundene weitere gewellte Lage zwischen der ersten (12) und zweiten (14) Lage angeordnet sind, so dass sich eine alternierende Abfolge von flächigen (12, 14) und gewellten (16) Lagen ergibt.

4. Öltransformatorisolationsmodul nach einem der vorherigen Ansprüche, **dadurch gekennzeichnet, dass** das erste Isolationsmaterial dem zweiten Isolationsmaterial entspricht.

5. Öltransformatorisolationsmodul nach einem der vorherigen Ansprüche, **dadurch gekennzeichnet, dass** die Hohlräume (18, 20) parallel zu einer Ausrichtungsachse (72) verlaufen und dass das Isolationsmodul (10, 42, 44, 50, 62, 64, 66, 68) zumindest bereichsweise um eine hierzu parallele Biegeachse gebogen ist.

6. Öltransformatorisolationsmodul nach Anspruch 5, **dadurch gekennzeichnet, dass** dessen jeweilige Lagen (12, 14, 16) in bereits gebogenem Zustand miteinander verbunden (22, 24) wurden.

7. Öltransformatorisolationsmodul nach einem der vorherigen Ansprüche, **dadurch gekennzeichnet, dass** benachbarte Lagen (12, 14, 16) mittels eines hochspannungsbeständigen Klebstoffes miteinander verbunden (22, 24) sind.

8. Öltransformatorisolationsmodul nach einem der vorherigen Ansprüche, **dadurch gekennzeichnet, dass** alle durch die gewellte Form gebildeten Hohlräume (18, 20) komplett mit Öl (26, 70) geflutet sind.

9. Öltransformatorisolationsmodul nach einem der vorherigen Ansprüche, **dadurch gekennzeichnet, dass** wenigstens eine seitliche Kante einer gewellten Lage (16) gegenüber den angrenzenden Lagen (12, 14) nach innen versetzt ist, so dass eine Nut mit Nuthohlraum (46, 48) gebildet ist.

10. Anordnung von Öltransformatorisolationsmodulen nach einem der Ansprüche 1 bis 9, **dadurch gekennzeichnet, dass** wenigstens zwei jeweils wenigstens eine Nut (46, 48) aufweisende Öltransformatorisolationsmodule (42, 44, 62, 64) nutseitig nebeneinander angeordnet sind, wobei durch aneinander grenzende Nuten (46, 48) ein gemeinsamer Nuthohlraum gebildet ist, und dass die beiden Öltransformatorisolationsmodule (42, 44, 62, 64) durch ein in der Form auf den gemeinsamen Nuthohlraum angepasstes und in diesem angeordnetes weiteres Öltransformatorisolationsmodul (50, 66, 68) miteinander verbunden sind.

11. Anordnung nach Anspruch 10, **dadurch gekennzeichnet, dass** mehrere zumindest abschnittsweise gebogene Öltransformatorisolationsmodule (62, 64) zu einer ringförmigen Struktur verbunden sind.

12. Öltransformator mit Ölkessel und wenigstens einem Öltransformatorisolationsmodul nach einem der Ansprüche 1 bis 9 oder wenigstens einer Anordnung von Öltransformatorisolationsmodulen nach einem der Ansprüche 10 oder 11.

## Claims

1. Oil transformer insulation module (10, 42, 44, 50, 62, 64, 66, 68) comprising at least a first (12) planar layer and a second (14) layer adjacent and predominantly parallel thereto, composed of a mechanically strong, planar first insulation material, wherein the first (12) and second (14) layers of insulation material are connected (22, 24) to and spaced apart from a third, corrugated layer (16) arranged therebetween and composed of a mechanically strong, planar second insulation material, wherein the third layer (16) has lateral edges and is corrugated in such a way that all the cavities (18, 20) formed by the corrugated form can be completely flooded with a liquid (26, 70) via the lateral edges, **characterized in that** the height (28) of the cavities (18, 20) formed by the corrugated form corresponds to at least double the thickness (30) of the uncorrugated second insulation material.

2. Oil transformer insulation module according to Claim 1, **characterized in that** the third layer (16) is corrugated in a trapezium-like manner at least in regions.

3. Oil transformer insulation module according to either of Claims 1 and 2, **characterized in that** at least one further planar layer and one further corrugated layer connected thereto are arranged between the first (12) and second (14) layers, thus resulting in an alternating sequence of planar (12, 14) and corrugated (16) layers.

4. Oil transformer insulation module according to any of the preceding claims, **characterized in that** the first insulation material corresponds to the second insulation material.

5. Oil transformer insulation module according to any of the preceding claims, **characterized in that** the cavities (18, 20) run parallel to an alignment axis (72), and **in that** the insulation module (10, 42, 44, 50, 62, 64, 66, 68) is bent at least in regions about a bending axis parallel thereto.

6. Oil transformer insulation module according to Claim 5, **characterized in that** its respective layers (12, 14, 16) were connected (22, 24) to one another in the already bent state.

7. Oil transformer insulation module according to any of the preceding claims, **characterized in that** adjacent layers (12, 14, 16) are connected (22, 24) to one another by means of a high-voltage-resistant adhesive.

8. Oil transformer insulation module according to any of the preceding claims, **characterized in that** all the cavities (18, 20) formed by the corrugated form are completely flooded with oil (26, 70).

9. Oil transformer insulation module according to any of the preceding claims, **characterized in that** at least one lateral edge of a corrugated layer (16) is offset inwardly relative to the adjoining layers (12, 14), such that a groove with groove cavity (46, 48) is formed.

10. Arrangement of oil transformer insulation modules according to any of Claims 1 to 9, **characterized in that** at least two oil transformer insulation modules (42, 44, 62, 64) each having at least one groove (46, 48) are arranged alongside one another on the groove side, a common groove cavity being formed by grooves (46, 48) adjoining one another, and **in that** the two oil transformer insulation modules (42, 44, 62, 64) are connected to one another by a further oil transformer insulation module (50, 66, 68), which is adapted in its form to the common groove cavity and is arranged in the latter.

11. Arrangement according to Claim 10, **characterized in that** a plurality of oil transformer insulation modules (62, 64) bent at least in sections are connected to form a ring-shaped structure.

12. Oil transformer comprising oil tank and at least one oil transformer insulation module according to any of Claims 1 to 9 or at least one arrangement of oil transformer insulation modules according to either of Claims 10 and 11.

## Revendications

1. Module d'isolation de transformateur à bain d'huile (10, 42, 44, 50, 62, 64, 66, 68) avec au moins une première couche plate (12) et une deuxième couche plate (14) proche et essentiellement parallèle à celle-ci en un premier matériau d'isolation plat, mécaniquement solide, dans lequel la première (12) et la deuxième (14) couche de matériau d'isolation sont assemblées (22, 24) et espacées avec une troisième couche ondulée (16), disposée entre elles, en un deuxième matériau d'isolation plat, mécaniquement solide, dans lequel la troisième couche (16) présente des côtés latéraux et est ondulée de telle manière que tous les espaces creux (18, 20) créés par la forme ondulée puissent être complètement submergés par un liquide (26, 70) par les côtés latéraux, **caractérisé en ce que** la hauteur (28) des espaces creux (18, 20) créés par la forme ondulée correspond au moins au double de l'épaisseur (30) du deuxième matériau d'isolation non ondulé.

2. Module d'isolation de transformateur à bain d'huile selon la revendication 1, **caractérisé en ce que** la troisième couche (16) est ondulée au moins localement en forme de trapèzes.

3. Module d'isolation de transformateur à bain d'huile selon l'une des revendications 1 ou 2, **caractérisé en ce qu'**au moins une autre couche plate et une autre couche ondulée assemblée à celle-ci sont disposées entre la première (12) et la deuxième (14) couche, de telle manière qu'il en résulte une succession alternée de couches plates (12, 14) et ondulées (16).

4. Module d'isolation de transformateur à bain d'huile selon l'une quelconque des revendications précédentes, **caractérisé en ce que** le premier matériau d'isolation correspond au deuxième matériau d'isolation.

5. Module d'isolation de transformateur à bain d'huile selon l'une quelconque des revendications précédentes, **caractérisé en ce que** les espaces creux (18, 20) s'étendent parallèlement à un axe d'orientation (72) et **en ce que** le module d'isolation (10, 42, 44, 50, 62, 64, 66, 68) est cintré au moins localement autour d'un axe de flexion parallèle à celui-ci.

6. Module d'isolation de transformateur à bain d'huile selon la revendication 5, **caractérisé en ce que** ses couches respectives (12, 14, 16) ont été assemblées les unes aux autres (22, 24) dans l'état déjà cintré.

7. Module d'isolation de transformateur à bain d'huile selon l'une quelconque des revendications précédentes, **caractérisé en ce que** des couches voisines (12, 14, 16) sont assemblées les unes aux autres (22, 24) au moyen d'une colle à haute résistance.

8. Module d'isolation de transformateur à bain d'huile selon l'une quelconque des revendications précédentes, **caractérisé en ce que** tous les espaces creux (18, 20) créés par la forme ondulée sont submergés complètement par de l'huile (26, 70).

9. Module d'isolation de transformateur à bain d'huile selon l'une quelconque des revendications précédentes, **caractérisé en ce qu'**au moins un côté latéral d'une couche ondulée (16) est décalé vers l'intérieur par rapport aux couches adjacentes (12, 14), de telle manière qu'une rainure soit formée avec un espace creux de rainure (46, 48).

10. Agencement de modules d'isolation de transformateur à bain d'huile selon l'une quelconque des revendications 1 à 9, **caractérisé en ce qu'**au moins deux modules d'isolation de transformateur à bain d'huile (42, 44, 62, 64) présentant respectivement au moins une rainure (46, 48) sont disposés l'un à côté de l'autre côté rainure, dans lequel un espace creux de rainure commun est formé par des rainures (46, 48) adjacentes l'une à l'autre, et **en ce que** les deux modules d'isolation de transformateur à bain d'huile (42, 44, 62, 64) sont assemblés l'un à l'autre par un autre module d'isolation de transformateur à bain d'huile (50, 66, 68) de forme adaptée à l'espace creux de rainure commun et disposé dans celui-ci.

11. Agencement selon la revendication 10, **caractérisé en ce que** plusieurs modules d'isolation de transformateur à bain d'huile (62, 64) cintrés au moins localement sont assemblés les uns aux autres en une structure annulaire.

12. Transformateur à bain d'huile avec une cuve à huile et au moins un module d'isolation de transformateur à bain d'huile selon l'une quelconque des revendications 1 à 9 ou au moins un agencement de modules d'isolation de transformateur à bain d'huile selon l'une des revendications 10 ou 11.
